# EUROPÄISCHE PATENTSCHRIFT

(11) **EP 0 284 948 B1**
(45) Veröffentlichungstag und Bekanntmachung des Hinweises auf die Patenterteilung: **20.01.1993**
(21) Anmeldenummer: 88104525.6
(22) Anmeldetag: 22.03.1988
(51) Int. Cl.: H01H 35/26, H01H 35/38

(54) **Druckschalter**
Pressure switch
Pressostat

(30) Priorität: 31.03.1987 DE 3710645
(43) Veröffentlichungstag der Anmeldung: 05.10.1988
(73) Patentinhaber: IMO INDUSTRIES GMBH, D-61203 Reichelsheim (DE)
(72) Erfinder: Strzodka, Hubert Franz, D-6360 Friedberg (DE)
(74) Vertreter: Schlagwein, Udo, Dipl.-Ing.

(56) Entgegenhaltungen:
- DE-A- 3 311 083
- DE-B- 1 448 292
- DE-B- 1 640 360
- FR-A- 1 250 613
- US-A- 2 268 340

## Beschreibung

Die Erfindung betrifft einen Druckschalter mit einem, in Abhängigkeit vom Druck in einem vom zu messenden Druckmedium beaufschlagten Druckraum, verschiebbaren Stößel, welcher gegen einen einen Schaltstift eines Mikroschalters betätigenden Hebel des Mikroschalters anliegt und bei dem zum Einstellen des Einschaltpunktes des Mikroschalters der Mikroschalter mit dem Hebel rechtwinklig zum Stößel in Längserstreckungsrichtung des Hebels verschiebbar ist und gegen eine Wandfläche des Gehäuses des Druckschalters anliegt, wobei der Mikroschalter mittels zumindest einer durch ein Langloch in der Wandfläche führenden Befestigungsschraube gegen diese Wandfläche gehalten ist.

Ein Druckschalter der vorstehenden Art ist Gegenstand der FR-A-1 250 613. Bei diesem Druckschalter läßt sich der Einschaltpunkt dadurch verstellen, daß man einen Mikroschalter bei gelockerten Befestigungsschrauben in zwei Langlöchern mit dem an ihm befestigten Hebel quer zu dem Stößel verschiebt. Mit der Verstellung des Einschaltpunktes verändert sich zugleich das Übersetzungsverhältnis zwischen dem Weg des Stößels und dem Schaltstift, so daß sich der Bereich zwischen dem Einschaltpunkt und Rückschaltpunkt je nach Verschieberichtung des Mikroschalters vergrößert oder verkleinert.

Der Erfindung liegt die Aufgabe zugrunde, einen Druckschalter der eingangs genannten Art derart zu gestalten, daß mit ihm der Bereich zwischen Einschaltpunkt und Rückschaltpunkt als Ganzes und der gegenseitige Abstand zwischen Einschaltpunkt und Rückschaltpunkt besonders feinfühlig verstellt werden können.

Diese Aufgabe wird erfindungsgemäß dadurch gelöst, daß der Hebel als Kipphebel ausgebildet ist, daß die Befestigungsschraube in ein Gleitstück führt, welches in einer in Verschieberichtung des Mikroschalters verlaufenden Bohrung hinter der Wandfläche bei gelockerter Befestigungsschraube zusammen mit dem Mikroschalter verschiebbar angeordnet ist, und daß das Gleitstück mit einem Teil seiner Mantelfläche in eine quer zur Verschieberichtung verlaufenden Bohrung zum Einsetzen eines Verstellwerkzeugs greift.

Durch diese Art der Befestigung des Mikroschalters läßt sich dieser sehr feinfühlig verschieben.

Die Mittel zur Verstellung des Gleitstückes können sehr unterschiedlich gestaltet sein. Man könnte zum Beispiel das Gleitstück als Zahnstange ausbilden und zum Verschieben des Gleitstückes ein in diese Zahnstange greifendes Ritzel vorsehen. Besonders einfach läßt sich das Gleitstück verschieben, wenn es gemäß einer Ausgestaltung der Erfindung aus einem im Vergleich zum Verstellwerkzeug weichen Werkstoff besteht und das Verstellwerkzeug ein Schrauber ist, dessen Spitze eine kegelradähnliche Mehrfachverzahnung aufweist. Auf eine Verzahnung am Gleitstück kann dann gänzlich verzichtet werden.

Die Erfindung läßt zahlreiche Ausführungsformen zu. Eine davon ist in der Zeichnung dargestellt und wird nachfolgend beschrieben. In ihr zeigen die
- Fig.1: einen Längsschnitt durch einen erfindungsgemäßen Druckschalter,
- Fig.2: eine Vorderansicht des Druckschalters,
- Fig.3: eine gegenüber den vorangegangenen Figuren vergrößerte Schnittdarstellung durch den Druckschalter im Bereich der Befestigung seines Mikroschalters.

Wie die Figur 1 erkennen läßt, hat der erfindungsgemäße Druckschalter ein Gehäuse 1 mit einem Gewindestutzen 2 zum Einschrauben in eine nicht dargestellte Gewindebohrung des Bauteils, an dem er angebracht werden soll. Im Gewindestutzen 2 ist eine koaxiale Bohrung 3 vorgesehen, durch die das zu messende Druckmedium in einen Druckraum 4 bis vor die Stirnfläche eines Stempels 5 gelangen kann. Dieser Stempel 5 ist mittels einer Dichtung 6 zum Gehäuse 1 hin abgedichtet, so daß eine Druckbeaufschlagung des Druckraumes 4 zu einer Verschiebung des Stempels 5 in der Zeichnung gesehen nach rechts führt. Der Stempel 5 legt sich dabei gegen einen Stößel 7, der mit seiner gegenüberliegenden Seite gegen einen um eine Achse 8 schwenkbaren, quer zum Stößel 7 ausgerichteten Hebel 9 anliegt.

Eine Stellfeder 10 spannt den Stößel in Richtung des Stempels 5 vor, wozu sie gegen ein Schraubstück 11 abgestützt ist, welches zur Veränderung der Spannkraft der Stellfeder 10 mehr oder weniger weit in das Gehäuse 1 eingeschraubt werden kann.

Der Hebel 9 ist mit seiner Achse 8 am Gehäuse eines Mikroschalters 12 befestigt. Dieser Mirkoschalter 12 hat einen Schaltstift 13, welcher auf der dem Mikroschalter 12 zugewandten Seite gegen den Hebel 9 anliegt und in der dargestellten Stellung mit dem Stößel 7 fluchtet. Für die Erfindung wesentlich ist, daß der Mikroschalter 12 rechtwinklig zum Stößel 7 verschiebbar auf dem Gehäuse 1 befestigt ist. Zu diesem Zeck ist er mittels zweier Befestigungsschrauben 14, 15 auf noch zu erläuternde Weise gegen eine Wandfläche 16 des Gehäuses 1 gehalten. Lockert man diese Befestigungsschrauben 14, 15 und schiebt den Mikroschalter 12 in der Zeichnung gesehen nach unten, dann drückt der Stößel 7 näher zur Achse 8 gegen den Hebel 9 als in der dargestellten Mittelstellung. Eine geringe axiale Verschiebung des Stößels 7 führt dadurch zu einer relativ starken Schwenkbewegung des Hebels 9 und damit zu einer entsprechend großen Verschiebung des Schaltstiftes 13, so daß es früher zu einem Schalten kommt.

Verschiebt man den Mikroschalter 12 in der Zeichnung gesehen nach oben, so tritt eine Weguntersetzung ein. Der Stößel 7 muß sich relativ weit axial verschieben, um eine geringe Verschiebung des Schaltstiftes 13 zu bewirken.

Die Figur 2 verdeutlicht die Gestaltung des Druckschalters. Zu erkennen ist, wie der Mikroschalter 12 mit den Befestigungsschrauben 14, 15 gegen die Wandfläche 16 anliegt. Weiterhin ist eine stirnseitige Bohrung 17 zu sehen, in der man einen Teil der Mantelfläche eines zylindrischen Gleitstückes 18 erkennt.

Die Figur 3 zeigt, daß dieses Gleitstück 18 in einer Bohrung 19 verschieblich angeordnet ist und die Befestigungsschrauben 14, 15 durch den Mikroschalter 12 hindurch in dieses Gleitstück 18 geschraubt sind. Ein nicht dargestelltes Langloch in der Wandfläche 16 ermöglicht eine Verschiebung des Mikroschalters 12 zusammen mit dem Gleitstück 18, sofern die Befestigungsschrauben 14, 15 nicht festgezogen sind.

Zur feinfühligen Verschiebung des Gleitstückes 18 dient ein als Schrauber ausgebildetes Verstellwerkzeug 20, das an seinem unteren Ende einen Kegel 21 mit einer Mehrfachverzahnung 22 aufweist. Dieses Verstellwerkzeug 20 steckt man in die Bohrung 17, so daß sich seine Mehrfachverzahnung 22 auf die Mantelfläche des Gleitstückes 18 setzt. Da das Gleitstück 18 aus einem weicheren Werkstoff bestehen soll als die Mehrfachverzahnung 22, drückt sich diese in die Mantelfläche des Gleitstückes 18 ein, so daß dieses durch Drehen des Verstellwerkzeugs 20 so verschoben werden kann, als ob es eine zahnstangenartige Verzahnung hätte. Man verschiebt in der Praxis das Gleitstück 18 und damit den Mikroschalter 12 so weit und in eine solche Richtung, bis daß der Differenzweg des Druckschalters die erforderliche Größe aufweist.

## Patentansprüche

1. Druckschalter mit einem, in Abhängigkeit vom Druck in einem vom zu messenden Druckmedium beaufschlagten Druckraum (4), verschiebbaren Stößel (7), welcher gegen einen einen Schaltstift (13) eines Mikroschalters (12) betätigenden Hebel (9) des Mikroschalters (12) anliegt und bei dem zum Einstellen des Einschaltpunktes des Mikroschalters (12) der Mikroschalter mit dem Hebel (9) rechtwinklig zum Stößel (7) in Längserstreckungsrichtung des Hebels (9) verschiebbar ist und gegen eine Wandfläche (16) des Gehäuses (1) des Druckschalters anliegt, wobei der Mikroschalter (12) mittels zumindest einer durch ein Langloch in der Wandfläche (16) führenden Befestigungsschraube (14, 15) gegen diese Wandfläche (16) gehalten ist, **dadurch gekennzeichnet**, daß der Hebel (9) als Kipphebel ausgebildet ist, daß die Befestigungsschraube (14, 15) in ein Gleitstück (18) führt, welches in einer in Verschieberichtung des Mikroschalters (12) verlaufenden Bohrung (19) hinter der Wandfläche (16) bei gelockerter Befestigungsschraube (14, 15) zusammen mit dem Mikroschalter (12) verschiebbar angeordnet ist, und daß das Gleitstück (18) mit einem Teil seiner Mantelfläche in eine quer zur Verschieberichtung verlaufenden Bohrung (17) zum Einsetzen eines Verstellwerkzeugs (20) greift.

2. Druckschalter nach Anspruch 1**, dadurch gekennzeichnet,** daß das Gleitstück (18) aus einem im Vergleich zum Verstellwerkzeug (20) weichen Werkstoff besteht und das Verstellwerkzeug (20) ein Schrauber ist, dessen Spitze eine kegelradähnliche Mehrfachverzahnung (22) aufweist.

## Claims

1. Pressure switch with a plunger (7) which is movable as a function of the pressure in a pressure chamber (4) loaded by the pressure medium to be measured and which rests against an arm (9) of the microswitch (12) actuating a switch pin (13) of a microswitch (12) and in which the microswitch with the arm (9) is movable at right angles to the plunger (7) in the longitudinal direction of the arm (9) to adjust the switch-on point of the microswitch (12) and rests against a wall face (16) of the housing (1) of the pressure switch, the microswitch (12) being held against the wall face (16) by at least one fastening screw (14, 15) leading through a slot in the wall face (16), characterised in that the arm (9) is designed as a rocker arm, in that the fastening screw (14, 15) leads into a sliding member (18) which is movably arranged in a bore (19) extending in the direction of movement of the microswitch (12) behind the wall face (16) when the fastening screw (14, 15) is loosened together with the microswitch (12), and in that the sliding member (18) engages with a part of its surface in a bore (17) extending transversely to the direction of movement for insertion of an adjusting tool (20).

2. Pressure switch according to claim 1, charaterised in that the sliding member (18) consists of a material which is flexible in comparison with the adjusting tool (20) and the adjusting tool (20) is a screw of which the tip has multiple teeth (22) similar to a bevel gear.

## Revendications

1. Pressostat avec un poussoir (7) déplaçable suivant la pression dans un compartiment sous pression (4) alimenté par le milieu sous pression à mesurer, poussoir qui prend appui sur un levier (9) d'un microrupteur (12) actionnant une broche d'enclenchement (13) du microrupteur (12) et dans lequel le microrupteur (12) avec le levier (9) est translatable perpendiculairement au poussoir (7) en direction de l'étendue longitudinale du levier (9) pour le réglage du point d'enclenchement du microrupteur (12) et prend appui sur une surface de paroi (16) du carter (1) du pressostat, le microrupteur (12) étant maintenu sur cette surface de paroi (16) au moyen d'au moins une vis de fixation (14, 15) passant par un trou oblong dans la surface de paroi (16), caractérisé en ce que le levier (9) est agencé sous forme de levier oscillant, la vis de fixation (14, 15) amène dans une pièce coulissante (18) laquelle est diposée de manière à pouvoir coulisser ensemble avec le microrupteur (12), lorsque la vis de fixation (14, 15) est desserrée, dans un alésage (19) disposé dans la direction de translation du microrupteur derrière la surface de paroi (16) et la pièce coulissante (18) s'engage avec une partie de sa surface latérale dans un alésage (17) disposé transversalement à la direction de coulissement pour l'insertion d'un outil de réglage (20).

2. Pressostat selon la revendication 1 caractérisé en ce que la pièce coulissante (18) est constituée d'un matériau mou en comparaison de celui de l'outil de réglage et l'outil de réglage (20) est un dispositif "visseur" dont l'extrémité comporte une denture multiple (22) analogue à celle d'une roue conique.
